# EUROPÄISCHE PATENTSCHRIFT

(11) **EP 0 416 218 B1**
(45) Veröffentlichungstag und Bekanntmachung des Hinweises auf die Patenterteilung: **27.10.1993**
(21) Anmeldenummer: 90110225.1
(22) Anmeldetag: 30.05.1990
(51) Int. Cl.: B25B 23/16, B25B 15/02, B25G 1/06

(54) **Betätigungsgriff für Schraubendreher**
Action grip for screwdriver
Manche d'actionnement pour tournevis

(30) Priorität: 07.09.1989 DE 8910673 U
(43) Veröffentlichungstag der Anmeldung: 13.03.1991
(73) Patentinhaber: FIRMA ROBERT SCHRÖDER, 42369 Wuppertal (DE)
(72) Erfinder: Bramsiepe, Holger, D-4300 Essen 14 (DE); Ocklenburg, Matthias, D-5600 Wuppertal (DE)
(74) Vertreter: Sturies, Herbert

(56) Entgegenhaltungen:
- AU-A- 487 053
- DE-U- 8 623 054
- DE-U- 8 705 546
- DE-U- 9 003 702
- GB-A- 1 365 181
- US-A- 4 640 155
- US-A- 4 825 734

## Beschreibung

Die Erfindung betrifft einen Betätigungsgriff für insbesondere mit einem richtungsumschaltbaren Getriebe versehene Schraubendreher, mit einem das Umschaltgetriebe enthaltenden und einen sich rückwärtig bis über die Mitte des Betätigungsgriffs hinaus erstreckenden Tragarm aufweisenden Aufnahmeteil für das rückwärtige Ende des Schraubendreherschaftes und mit einem gegenüber dem Aufnahmeteil um eine durch den rückwärtigen Endbereich seines Tragarms sowie quer zur Grifflängserstreckung verlaufende Gelenkachse in entgegengesetzten Richtungen abklappbaren, die eigentliche Betätigungshandhabe bildenden Griffstück, das mit zwei die Lageraugen für die Gelenkachse aufweisenden Gabelschenkeln versehen ist, die den Tragarm rückwärtig beidseitig überlappen.

Ein Schraubendreher-Betätigungsgriff der vorgenannten Gattung ist durch die US-A-48 25 734 bekannt. Er kann bei koaxialer Ausrichtung seines Griffstücks im Bezug auf den Schraubendreherschaft in gewohnt einfacher Weise bequem um seine Längsachse von Hand gedreht werden, und zwar durch Einhandbedienung mit entsprechendem, eine nahezu kontinuierliche Drehbewegung erlaubendem Fingerspiel. Wird dagegen das Griffstück gegenüber dem Aufnahmeteil abgeklappt, so können dadurch auch größere Kraftmomente von der das abgeklappte Griffstück umklammernden Bedienungshand aufgebracht werden, um damit auch entsprechend kraftaufwendigere Schraubendreherarbeiten durchführen zu können. Bei diesem vorbekannten Betätigungsgriff ist das Griffstück im Verhältnis zum Aufnahmeteil verhältnismäßig kurz ausgebildet. Das gilt insbesondere auch für seine beiden, das Aufnahmeteil rückwärtig übergreifenden Gabelschenkel, die in ihren freien Enden die Lageraugen für die Aufnahme der Gelenkachse besitzen und die weder in der einen noch in der anderen Abklappstellung des Griffstücks über das Profil des Aufnahmeteils hinausragen. Das Griffstück bildet hier also einen einarmigen Klapphebel, der beim Abklappen stets gänzlich aus der Längsachse des Betätigungsgriffs herausgeschwenkt wird. Das ist aber bedienungsmäßig noch von erheblichem Nachteil, weil dadurch bei abgeklappten Griffstück doch nur vergleichsweise geringe Drehmomente von der menschlichen Bedienungshand auf den Schraubendreher übertragen werden können, zumal der dabei auf dem Aufnahmeteil des Betätigungsgriffs flach aufliegende Daumen der menschlichen Bedienungshand zum Aufbringen des Drehmoments auch keinen wesentlichen Beitrag zu leisten vermag.

Letzteres trifft auch für andere, nämlich durch die AU-A-487 053 und die GB-A-13 65 181 bekannte Schraubendreher-Betätigungsgriffe zu, die jedoch gattungsfremd sind, weil sie gegenüber ihrem Schraubendreher-Aufnahmeteil jeweils nur einsinnig abklappbare Griffstücke besitzen. Diese sind in ihrem dem Aufnahmeteil zugewandten Lagerbereich mit einem oben vollständig abgedeckten Lagerschlitz versehen, in den der am Aufnahmeteil rückwärtig vorhandene Tragarm hineinragt. Das Griffstück stellt hier in seiner abgeklappten Stellung einen doppelarmigen Klapphebel dar und ermöglicht dadurch das Aufbringen entsprechend größerer Drehverstellkräfte. Allerdings kann auch hier der auf der Überdeckung des Lagerschlitzes des Griffstücks aufliegende Bedienungsdaumen dazu keinen nennenswerten Beitrag liefern.

Der Erfindung liegt die Aufgabe zugrunde, einen Betätigungsgriff der eingangs erwähnten Gattung dahingehend zu verbessern und zu vervollkommnen, daß mit ihm auch kraftaufwendigere Schraubendreherarbeiten auf noch einfachere Weise durchzuführen sind, insbesondere auch bei abgeklapptem Griffstück noch eine leichte Bedienung des Schraubendrehers durch Einhandbedienung bei vergrößertem Drehmoment-Aufbringen möglich ist. Diese Aufgabe wird ausgehend von einem Betätigungsgriff der eingangs erwähnten Gattung erfindungsgemäß dadurch gelöst, daß die beiden Gabelschenkel den Tragarm des Aufnahmeteils soweit nach vorn überlappen, daß ihre freien Enden in der abgeklappten Stellung des Griffstücks über das Profil des Tragarms hinausragen und zusammen mit letzterem eine Mulde für den darin einzulegenden Daumen der menschlichen Bedienungshand bilden. Damit ist der wesentliche Vorteil verbunden, daß der Daumen der Bedienungsperson durch das mehr oder weniger weite Abklappen des rückwärtigen Griffteils aus seiner normalen Auflageposition auf dem vorderen Aufnahmeteil nicht verlagert zu werden braucht, sondern nach wie vor in seiner achsparallel ausgerichteten Lage einerseits zur Längsachse des Schraubendreherschaftes und andererseits auch zum Unterarm des menschlichen Bedienungsarmes verbleibt, in der er in ergonomisch günstigster Weise das Kraftmoment vom Bedienungsarm auf den Betätigungsgriff des Schrauberwerkzeuges aufzubringen bzw. zu übertragen erlaubt. Zugleich steht in den abgeklappten Stellungen des Griffstücks jeweils eine um die Länge der Gabelschenkel vergrößerte Hebelarmlänge für das Aufbringen der Kraftmomente zur Verfügung, da der Daumen der Bedienungshand an dieser Kraftmomentübertragung durch Anliegen an dem einen oder anderen der beiden Gabelschenkel unmittelbar beteiligt werden kann.

Als besonders vorteilhaft hat es sich erwiesen, wenn die Gelenkachse das Griffstück etwa im Längenverhältnis von 1:2 unterteilt, wobei die Gabelschenkel dessen kürzeres Teil bilden. Das ergibt besonders günstige Bedienungs- und Kraftübertragungsverhältnisse. Einerseits wird dadurch sichergestellt, daß das abklappbare Griffstück hinreichenden Abstand von dem vorderen, das Umschaltgetriebe enthaltenden Bereich des Aufnahmeteils besitzt, um dadurch unbehindert und kontrolliert abgeklappt werden zu können. Andererseits wird dadurch erreicht, daß das Griffstück im abgeklappten Zustand entsprechend dem vorgenannten Längenverhältnis sich als doppelarmiger Hebel vergleichsweise weit beiderseits der Schraubendreher-Längsachse erstreckt und dadurch auch in dieser Position noch ein zentrisches Arbeiten mit ergonomisch günstiger Einhandbedienung ermöglicht.

Nach einem weiteren Merkmal der Erfindung verjüngt sich der am Aufnahmeteil vorhandene Tragarm beidseitig nach rückwärts zunehmend und läuft hier in ein Lagerauge aus, das von einer die Gelenkachse bildenden, hohl ausgebildeten Gelenkbüchse durchsetzt ist, auf deren beidseitig aus diesem Lagerauge vorstehende Enden das mit entsprechenden Lageraugen versehene Griffstück gelagert ist. Zweckmäßig ist dabei der Tragarm in dem zwischen dem vorderen, zylindrischen Stirnbereich des Aufnahmeteils und dessen rückwärtigem Lagerauge liegenden Bereich oben und unten mit konkav verlaufenden Ausrundungen versehen, während die jeweils beidseitig dieser Ausrundung liegenden Gabelschenkel des Griffstücks entsprechend konkav verjüngt sind. Auf diese Weise kommt man zu besonders günstigen ergonomischen Verhältnissen hinsichtlich der Bedienungshand. Diese vermag das Griffstück einschließlich des von ihm größtenteils gabelartig überlappten Aufnahmeteil-Tragearms in der Strecklage beider Teile wie bei herkömmlichen einstückigen Schraubendrehergriffen bequem zu umgreifen, wohingegen in der abgeklappten Stellung das Griffstück gleichfalls gut von der Bedienungshand zu umgreifen ist, wobei der Daumen der Bedienungshand zwischen die beiden Gabelschenkel des Griffstücks greift und in der oben liegenden konkaven Ausrundung des Tragarms aufliegt, während die übrigen Finger der Bedienungshand dann den rückwärtigen Tragarm am Aufnahmeteil sowie den rückwärtigen längeren Teil des abgeklappten Griffstücks unter- bzw. umgreifen. Dabei hat es sich als besonders zweckmäßig erwiesen, wenn der Winkel, um den das Griffstück gegenüber dem Aufnahmeteil nach unten oder auch oben abgeklappt werden kann, nicht mehr als 70° sondern nur etwa 60° beträgt. Das kann durch Anordnung entsprechender Anschlagstellen zwischen dem Aufnahmeteil und dem Griffstück leicht erreicht werden.

In der Zeichnung ist ein vorteilhaftes Ausführungsbeispiel eines Schraubendreher-Betatigungsgriffs nach der Erfindung dargestellt. Dabei zeigen
- Fig.1: eine Seitenansicht und
- Fig.2: die Draufsicht auf den Betätigungsgriff,
- Fig.3 und 4: in schaubildlicher Darstellung die Einhandbedienung des Betätigungsgriffs bei in Strecklage befindlichem bzw. bei abgeklapptem Griffstück.

Der in Fig.1 und 2 dargestellte Schraubendreher-Betätigungsgriff besteht im wesentlichen aus dem Aufnahmeteil 1 für das rückwärtige Ende des strichpunktiert angedeuteten Schraubendreherschaftes 2 und dem im wesentlichen die Betätigungshandhabe bildenden Griffstück 3, das gegenüber dem Aufnahmeteil 1 um eine quer zur Grifflängserstreckung 4 verlaufende Gelenkachse 5 abklappbar ist.

Das Aufnahmeteil 1 hat einen im wesentlichen zylindrischen, ein richtungsumstellbares Getriebe, beispielsweise ein Knarrschraubergetriebe enthaltenden Stirnbereich 1', in welchem sich eine Aufnahmeöffnung 1'' für den auswechselbar eingesteckten Schraubendreherschaft 2 befindet. Er kann durch Umschalten des zum herkömmlich ausgebildeten Knarrschraubergetriebe gehörenden Schiebers s durch das Griffstück 3 wahlweise rechts oder links bei jeweils gegenläufiger Freilaufbewegung gedreht oder aber auch starr mit dem Griffstück 3 bzw. dem Aufnahmeteil 1 gekuppelt werden.

Das Aufnahmeteil 1 besitzt weiterhin einen sich an den Stirnbereich 1' nach rückwärts bis über die Mitte des Betätigungsgriffs erstreckenden Tragarm 1''', der sich, wie Fig.2 zeigt, beidseitig nach rückwärts zunehmend gerundet verjüngt und in ein Lagerauge 1^{IV} ausläuft. Dieses wird von einer die Gelenkachse 5 bildenden, hohl ausgebildeten Gelenkbüchse 6 durchsetzt, auf deren beidseitig aus diesem Lagerauge 1^{IV} vorstehende Enden 6' das mit entsprechenden Lageraugen 3' versehene Griffstück 3 gelagert ist, das in diesem Lagerbereich sowie in seinem den Tragarm 1''' rückwärtig überlappenden Bereich gabelartig ausgebildet ist.

Der Tragarm 1''' ist in dem zwischen dem Stirnbereich 1' des Aufnahmeteils und dessen rückwärtigem Lagerauge 1^{IV} liegenden Bereich oben und unten mit konkav verlaufenden Ausrundungen 1^{V} versehen, während die jeweils beidseitig dieser Ausrundungen liegenden Gabelschenkel 3'' des Griffstücks 3 entsprechend konkav verjüngt sind, wie das insbesondere die Fig.1 und 2 zeigen.

Im Griffstück 3 ist in dem die beiden Gabelschenkel 3'' verbindenden, mit einer entsprechend dem Lagerauge 1^{IV} teilzylindrisch gewölbten Ausnehmung 3''' versehenen Verbindungsbereich in einer Bohrung 7 eine unter Spannung der darin eingesetzten Schraubendruckfeder 8 stehende Rastkugel 9 vorgesehen. Diese wirkt mit einer außen am Lagerauge 1^{IV} des Aufnahmeteils 1 vorhandenen Rastaussparung 1^{VI} derart zusammen, daß sie das Griffstück 3 in seiner in den Fig.1 und 2 dargestellten Strecklage gegenüber dem Aufnahmeteil 1 arretieren. Aus dieser Strecklage kann das Griffstück 3 gegenüber dem Aufnahmeteil 1 um die Gelenkachse 5 etwa bis zu 60° oder 70° nach unten oder oben abgeklappt werden. Die entsprechenden Anschlagstellungen werden durch die am Griffstück 3 oben und unten vorhandenen, die gewölbte Ausnehmung 3''' begrenzenden Anschlagkanten 3^{IV} einerseits und die damit zusammenwirkenden, am Aufnahmeteil 1 vorhandenen Übergangskanten 1^{VII} zwischen dessen Lagerauge 1^{IV} und der entsprechenden konkaven Ausrundung 1^{V} andererseits gebildet bzw. begrenzt. Das Aufnahmeteil 1 sowie das Griffstück 3 bestehen vorteilhaft aus entsprechend geformtem Kunststoff.

Die Fig.3 zeigt die übliche Einhandbetätigung des Schraubendreher-Betätigungsgriffs mit in zum Aufnahmeteil 1 und dem darin steckenden Schraubendreherschaft 2 ausgerichteter Strecklage des Griffstücks 3, wobei aber die Finger der Bedienungshand nicht nur das abklappbare Griffstück 3 sondern teilweise auch den rückwärtigen konkav ausgerundeten Bereich des Aufnahmeteils 1 in der üblichen ergonomisch günstigen Weise umgreifen. Damit können wie gewohnt leichte bis normal schwere Schraubendreherarbeiten durchgeführt werden. Handelt es sich hingegen um die Durchführung besonders kraftaufwendiger Schraubendreherarbeiten, so wird dazu das Griffstück 3 in der aus Fig.4 ersichtlichen Weise gegenüber dem Aufnahmeteil 1 um etwa 60° bis 70° nach unten abgeklappt, was ohne Fingerwechsel bzw. Umgreifen kontinuierlich erfolgen kann. In der Abklappstellung können die Finger der Bedienungshand den längeren Hebelarm des Griffstücks 4 umfassen, während der Daumen zwischen die Gabelschenkel 3'' des Griffstücks greift und auf der oberen konkaven Ausrundung 1^{V} des Aufnahmeteils 1 aufliegend verbleiben kann Auch hierdurch kann in ergonomisch günstiger Weise der Schraubendreher für größeren Kraftaufwand bequem betätigt werden. Besonders günstige Bedienungsverhältnisse ergeben sich dann, wenn die Gelenkachse 5 bzw. -büchse 6 etwa durch die Mitte des Betätigungsgriffs verläuft und das Griffstück 3 etwa im Längenverhältnis von 1:2 unterteilt, wobei der kürzere Arm des doppelhebelarmartig ausgebildeten Griffstücks 3 nach vorn und dessen anderer etwa doppelt so langer Arm nach rückwärts weisen.

Durch die Hohlausbildung der die Gelenkachse bildenden Gelenkbüchse 6 besteht die Möglichkeit, für besonders kraftaufwendige Schraubendreherarbeiten mit einer zusätzlich durch die Öffnung 6'' der Gelenkbüchse 6 hindurchzusteckenden Betätigungsstange für den notwendigen Drehmomentenaufwand zu sorgen. Im übrigen versteht es sich, daß es für die erfindungsgemäße Beschaffenheit des Schraubendreher-Betätigungsgriffs auf die Lagerung bzw. Einsteckbefestigung des Schraubendreherschaftes 2 im Aufnahmeteil 1 nicht ankommt. Wenngleich der neue Betätigungsgriff vorzugsweise bei Knarrschraubern Verwendung findet, so schließt das nicht aus, daß er auch für mit anderen Umschaltgetrieben versehene oder auch für einfachere Schraubendreher geeignet ist. Insbesondere kann das Umschaltgetriebe auch mit in der einen oder anderen Drehrichtung zu verlagernden Klemmwalzen und einem entsprechend drehverstellbaren, mit zwischen die Klemmwalzen greifenden Mitnehmerarmen ausgerüsteten Schaltglied bekannter Ausbildung versehen sein, das dann den Griffbereich 1' bilden und dessen Umschaltschieber s überflüssig machen würde.

Im übrigen versteht es sich, daß mit dem abklappbaren Griffstück 3 nicht nur in seinen Extremlagen, nämlich in seiner Strecklage gemäß Fig.3 oder seiner maximal abgeklappten Lage gemäß Fig.4, sondern auch in Zwischen-Klappstellungen gearbeitet werden kann, beispielsweise indem das Griffstück 3 lediglich um etwa 20° gegenüber der Längsachse 4 des Betätigungsgriffs abgeklappt wird. Das hätte den Vorteil, daß dann mit ihm wie bei einem gewöhnlichen Schraubendreher in gleich platzsparender Weise gearbeitet werden kann, jedoch bei entsprechend vergrößertem Drehmomentaufbringen.

## Patentansprüche

1. Betätigungsgriff für insbesondere mit einem richtungsumschaltbaren Getriebe versehene Schraubendreher, mit einem das Umschaltgetriebe enthaltenden und einen sich rückwärtig bis über die Mitte des Betätigungsgriffs hinaus erstreckenden Tragarm (1''') aufweisenden Aufnahmeteil (1) für das rückwärtige Ende des Schraubendreherschaftes (2) und mit einem gegenüber dem Aufnahmeteil (1) um eine durch den rückwärtigen Endbereich seines Tragarms (1''') sowie quer zur Grifflängserstreckung (4) verlaufende Gelenkachse (5) in entgegengesetzten Richtungen abklappbaren, die eigentliche Betätigungshandhabe bildenden Griffstück (3), das mit zwei die Lageraugen (3') für die Gelenkachse (5) aufweisenden Gabelschenkeln (3'') versehen ist, die den Tragarm (1''') rückwärtig beidseitig überlappen, **dadurch gekennzeichnet,** daß die beiden Gabelschenkel (3'') den Tragarm (1''') soweit nach vorn überlappen, daß ihre freien Enden in der abgeklappten Stellung des Griffstücks (3) über das Profil des Tragarms (1''') hinausragen und zusammen mit letzterem eine Mulde für den darin einzulegenden Daumen der menschlichen Bedienungshand bilden.

2. Betätigungsgriff nach Anspruch 1, **dadurch gekenn-** **zeichnet,** daß die Gelenkachse (5) das Griffstück (3) etwa im Längenverhältnis von 1:2 unterteilt, wobei die Gabelschenkel (3'') dessen kürzeres Teil bilden.

3. Betätigungsgriff nach Anspruch 2, **dadurch gekenn-** **zeichnet,** daß der am Aufnahmeteil (1) vorhandene Tragarm (1''') sich beidseitig nach rückwärts zunehmend verjüngt und in ein Lagerauge (1^{IV}) ausläuft, das von einer die Gelenkachse (5) bildenden, hohl ausgebildeten Gelenkbüchse (6) durchsetzt ist, auf deren beidseitig aus diesem Lagerauge (1^{IV}) vorstehende Enden (6') das mit den entsprechenden Lageraugen (3') versehene Griffstück (3) gelagert ist.

4. Betätigungsgriff nach Anspruch 3, **dadurch gekenn-** **zeichnet,** daß der Tragarm (1''') in dem zwischen dem vorderen, zylindrischen Stirnbereich (1') des Aufnahmeteils (1) und dessen rückwärtigem Lagerauge (1^{1V}) liegenden Bereich oben und unten mit konkav verlaufenden Ausrundungen (1¹^{V}) versehen ist und die jeweils beidseitig dieser Ausrundungen (1^{1V}) liegenden Gabelschenkel (3'') des Griffstücks (3) entsprechend konkav verjüngt sind.

5. Betätigungsgriff nach einem der Ansprüche 1 bis 4, **da-** **durch gekennzeichnet,** daß das Griffstück (3) gegenüber dem Aufnahmeteil (1) um bis zu etwa 70° nach unten und oben stufenlos abklappbar ist.

6. Betätigungsgriff nach einem der Ansprüche 1 bis 5, **da-** **durch gekennzeichnet,** daß sein Aufnahmeteil (1) und sein Griffstück (3) aus Kunststoff geformt sind.

## Claims

1. Actuator grip for screwdrivers provided in particular with a directionally reversible gearing, comprising a receiver portion (1) for the rearward end of the screwdriver stem (2), said receiver portion containing the reversible gearing and having a carrier arm (1''') extending rearwards to beyond the centre of the actuator grip, and a grip (3) constituting the actual actuating handle and which is pivotable relative to the receiver portion (1) in opposite directions about a pivot shaft (5) extending through the rearward end portion of its carrier arm (1''') as well as extending perpendicular to the longitudinal axis (4) of the grip, said grip being provided with two fork arms (3'') carrying the bearing eyes (3') for the pivot shaft (5), and with said fork arms overlapping the rearward part of the carrier arm (1''') on both sides, characterised in that the two fork arms (3'') overlap the carrier arm (1''') so far in the forward direction that their free ends project beyond the profile of the carrier arm (1''') in the pivoted position of the grip (3), and, together with the carrier arm, form a channel for the entry of the thumb of the hand of the user.

2. Actuator grip according to claim 1, characterised in that the pivot shaft (5) divides the grip (3) approximately in the length ratio of 1:2, with the fork arms (3'') forming its shorter part.

3. Actuator grip according to claim 2, characterised in that the carrier arm (1''') provided on the receiver portion (1) narrows increasingly on both sides in the rearward direction and terminates in a bearing eye (1^{IV}) which is traversed by a hollow coupling sleeve (6) which constitutes the pivot shaft (5) and at the ends (6') of which projecting from this bearing eye (1^{IV}) is mounted the grip (3) provided with the corresponding bearing eyes (3').

4. Actuator grip according to claim 3, characterised in that the carrier arm (1''') is provided at the top and bottom with concave rounded portions (1^{V}) in the region lying between the front cylindrical portion (1') of the receiver portion (1) and its rearward bearing eye (1^{IV}), and the fork arms (3'') of the grip (3) lying on the respective sides of these rounded portions (1^{V}) are narrowed in a correspondingly concave manner.

5. Actuator grip according to one of claims 1 to 4, characterised in that the grip (3) is pivotable continuously downwards and upwards relative to the receiver portion (1) through up to about 70°.

6. Actuator grip according to one of claims 1 to 5, characterised in that the receiver portion (1) and its grip (3) are of plastics material.

## Revendications

1. Manche de manoeuvre en particulier pour tournevis pourvus d'un mécanisme à direction réversible, comportant une partie formant logement (1) pour l'extrémité arrière de la tige (2) du tournevis, qui contient le mécanisme d'inversion et est pourvue d'un bras de support (1''') qui s'étend vers l'arrière jusqu'au-delà du milieu du manche de manoeuvre, et une poignée (3) constituant la poignée de manoeuvre proprement dite, qui peut être rabattue par rapport à la partie formant logement (1), dans des directions opposées, en pivotant autour d'un axe d'articulation (5) qui passe par la zone d'extrémité arrière de son bras de support (1'''), perpendiculairement à l'étendue longitudinale (4) de la poignée qui est pourvue de deux branches de fourche (3'') présentant les yeux de palier (3') pour l'axe d'articulation (5) et recouvrant, des deux côtés, vers l'arrière le bras de support (1'''), caractérisé en ce que les deux branches de fourche (3'') recouvrent le bras de support (1''') vers l'avant à tel point que, dans la position rabattue de la poignée (3), leurs extrémités libres dépassent du profil du bras de support (1''') et forment avec ce dernier une cavité destinée à loger le pouce de la main de l'utilisateur.

2. Manche de manoeuvre selon la revendication 1, caractérisé en ce que l'axe d'articulation (5) subdivise la poignée (3) dans un rapport de longueur d'environ 1:2, les branches de fourche (3'') constituant sa partie la plus courte.

3. Manche de manoeuvre selon la revendication 2, caractérisé en ce que les bras de support (1''') prévu au niveau de la partie formant logement (1) va en rétrécissant de plus en plus vers l'arrière, des deux côtés, et se termine par un oeil de palier (1IV) qui est traversé par un coussinet d'articulation creux (6) constituant l'axe d'articulation (5) et sur les extrémités duquel, qui font saillie des deux côtés hors de cet oeil de palier (1IV), s'appuie la poignée (3) pourvue des yeux de palier correspondants (3').

4. Manche de manoeuvre selon la revendication 3, caractérisé en ce que le bras de support (1''') est pourvu, dessus et dessous, dans la zone située entre la zone frontale cylindrique antérieure (1') de la partie formant logement (1) et l'oeil de palier (1IV) situé à l'arrière de celle-ci, de portions arrondies (1V) s'étendant de manière concave, et en ce que les branches de fourche (3'') de la poignée (3), situées respectivement de chaque côté de ces portions arrondies (1V), sont rétrécies de manière concave de façon correspondante.

5. Manche de manoeuvre selon l'une des revendications 1 à 4, caractérisé en ce que la poignée (3) peut être rabattue de manière continue vers le bas ou vers le haut par rapport à la partie formant logement (1) sur un angle allant jusqu'à environ 70°.

6. Manche de manoeuvre selon l'une des revendications 1 à 5, caractérisé en ce que sa partie formant logement (1) et sa poignée (3) sont moulées en matière plastique.
